# EUROPÄISCHE PATENTSCHRIFT

(11) **EP 3 937 725 B1**
(45) Veröffentlichungstag und Bekanntmachung des Hinweises auf die Patenterteilung: **24.01.2024**
(21) Anmeldenummer: 20729619.5
(22) Anmeldetag: 19.05.2020
(51) Int. Cl.: A47B 9/00

(54) **BEDIENVORRICHTUNG FÜR EINEN TISCH UND TISCH MIT DERSELBEN**
OPERATING DEVICE FOR A TABLE AND TABLE WITH THE SAME
DISPOSITIF DE COMMANDE POUR UNE TABLE ET TABLE AVEC CELLE-CI

(30) Priorität: 20.05.2019 DE 202019002176 U
(43) Veröffentlichungstag der Anmeldung: 19.01.2022
(73) Patentinhaber: Oelschläger Metalltechnik GmbH, 27318 Hoya (DE)
(72) Erfinder: SPREEN, Andreas, 32351 Stemwede-Oppenwehe (DE)
(74) Vertreter: Manasse, Uwe
(86) Internationale Anmeldenummer: PCT/DE2020/100436
(87) Internationale Veröffentlichungsnummer: WO 2020/233750

(56) Entgegenhaltungen:
- WO-A1-2018/223240

## Beschreibung

Die vorliegende Erfindung betrifft eine Bedienvorrichtung für einen Tisch, der eine in der Höhe und/oder Neigung verstellbare Tischplatte aufweist.

Außerdem betrifft die Anmeldung ferner einen Tisch, umfassend eine in der Höhe und/oder Neigung verstellbare Tischplatte.

Im Stand der Technik sind Tische mit elektrisch verfahrbaren Tischplatten bekannt. In diesen wird ein Verfahrvorgang über einen Handschalter und eine mit dem Handschalter verbundene und am Tisch angebrachte Steuereinheit gesteuert. Die Steuereinheit kontrolliert Elektromotoren im Tisch. Über den Handschalter werden Befehle an die Steuereinheit übermittelt, wodurch die Tischplatte beispielsweise aufwärts oder abwärts bewegt wird oder in ihrer Neigung verändert wird. Vor Inbetriebnahme des Tisches müssen jedoch Parameter, wie beispielsweise die Verfahrgeschwindigkeit oder eine nicht zu unterschreitende Tischhöhe, konfiguriert werden. Die Konfiguration der Parameter erfolgt entweder durch einen Tisch-Monteur üblicherweise während eines Herstellungsprozesses des Tisches im Anschluss an die Montage statt oder es werden bereits vorkonfigurierte Steuerungen eingesetzt. Um die Konfiguration der Parameter vorzunehmen oder zu verändern, wird ein externer Computer über eine Datenverbindung per Kabel, WLAN oder BLUETOOTH mit der Steuereinheit verbunden. Die Daten der Steuereinheit werden dabei in für den externen Computer lesbare Daten umgewandelt. Über eine komplexe Konfigurationssoftware auf dem externen Computer werden die Parameter eingestellt.

Während der Einstellung der Parameter befindet sich die Steuereinheit im Konfigurationsmodus. Im Konfigurationsmodus übernimmt der externe Computer die Master-Kontrolle, während der Handschalter als Slave mit der Steuereinheit in Verbindung steht.

Die derzeitige Konfiguration der Parameter ist mit hohem Zeitaufwand eines Tisch-Monteurs verbunden und verzögert den Herstellungsprozess.

Der vorliegenden Erfindung liegt somit die Aufgabe zugrunde, eine Vorrichtung zur einfacheren Konfiguration eines in der Höhe und/oder Neigung verstellbaren Tisches bereitzustellen.

WO 2018/223240 A1 offenbart eine Bedienvorrichtung für einen Tisch, der eine in der Höhe und/oder Neigung verstellbare Tischplatte aufweist, umfassend eine Steuereinheit und einen mit der Steuereinheit verbundenen Handschalter, der ein Anzeigeelement, auf dem ein Element einer Menüführung darstellbar ist, und ein oder mehrere Befehlstasten, mit denen die Höhe und/oder Neigung des Tisches über die Menüführung einstellbar ist, aufweist, wobei mindestens eine der ein oder mehreren Befehlstasten mehrfach belegt ist und über die mehrfache Belegung der Befehlstasten Parameter des Tisches einstellbar sind. Erfindungsgemäß wird diese Aufgabe gelöst durch eine Bedienvorrichtung nach Anspruch 1. umfassen.

Zweckmäßigerweise weist das Anzeigeelement ein LC-Display auf.

Erfindungsgemäß weist der Tisch eine interne Kollisionserfassungseinrichtung zur Erfassung einer Kollision zwischen der Tischplatte und einem Gegenstand oder einer Person auf, und umfassen die Parameter eine Empfindlichkeit der Kollisionserfassungseinrichtung . Die Empfindlichkeit der Kollisionsdetektion kann beispielsweise ein Schwellwert eines Sensors sein, wobei der Sensor bei Überschreiten des Schwellwerts eine Kollision detektiert.

Ferner ist erfindungsgemäß die Empfindlichkeit der Kollisionserfassungseinrichtung separat für die Verfahrrichtungen `oben`und 'unten'einstellbar.

In einer Ausführungsform kann vorgesehen sein, dass die Kollisionserfassungseinrichtung ferner einen Neigungssensor aufweist und die Empfindlichkeit des Neigungssensors separat für die Verfahrrichtungen `oben`und 'unten'einstellbar ist.

In einer weiteren besonderen Ausführungsform der Erfindung weist die Menüführung ein Startmenü, ein dem Startmenü untergeordnetes Hauptmenü und ein dem Hauptmenü untergeordnetes Untermenü auf.

Optional ist einstellbar, dass auf dem Anzeigeelement die Tischhöhe in Zoll oder Zentimeter darstellbar ist.

Zweckmäßigerweise ist ein Parameter eine absolute minimale Tischhöhe.

Alternativ oder zusätzlich kann vorgesehen sein, dass ein Parameter eine absolute maximale Tischplattenhöhe ist.

Optional kann vorgesehen sein, dass ein Parameter ein absoluter minimaler Neigungswinkel der Tischplatte ist.

Alternativ oder zusätzlich kann vorgesehen sein, dass ein Parameter ein absoluter maximaler Neigungswinkel der Tischplatte ist.

Optional ist ein Parameter die Verfahrgeschwindigkeit der Tischplatte.

In einer weiteren besonderen Ausführungsform der Erfindung ist die Menüführung über einen Eingabecode, beispielsweise eine PIN, geschützt.

Vorzugsweise sind ein oder mehrere Funktionalitäten des Tisches, beispielsweise Hochfahren, Hinunterfahren und /oder Menübereiche, aktivierbar und deaktivierbar.

Ferner kann vorgesehen sein, dass die Identifikationsnummer der Steuerungsbox über die Menüführung abrufbar ist.

Zweckmäßigerweise sind ein oder mehrere Kommunikationsprotokolle, insbesondere WLAN und/oder Bluetooth, über die Menüführung aktivierbar.

Außerdem wird die Aufgabe gelöst durch einen Tisch gemäß Anspruch 15.

Weitere Merkmale und Vorteile der Erfindung ergeben sich aus den beigefügten Ansprüchen und der nachfolgenden Beschreibung einer besonderen Ausführungsform der Erfindung in Verbindung mit schematischen Zeichnungen, in denen:
- Figur 1: eine perspektivische Ansicht einer Bedienvorrichtung gemäß dem Stand der Technik zeigt;
- Figur 2: eine Anordnung der Bedienvorrichtung von Figur 1 an einem Tisch zeigt;
- Figur 3: eine perspektivische Ansicht einer Bedienvorrichtung gemäß einer besonderen Ausführungsform der Erfindung zeigt;
- Figur 4: eine Anordnung der Bedienvorrichtung von Figur 3 an einem Tisch zeigt;
- Figur 5: ein Diagramm mit einer Abfolge von Zuständen verschiedener Einstellungen eines Handschalters gemäß einer besonderen Ausführungsform der Erfindung zeigt; und
- Figur 6: ein Flussdiagramm der Menüführung gemäß der in Figur 5 gezeigten Ausführungsform der Erfindung in vereinfachter Darstellung zeigt.

Figuren 1 und 2 zeigen eine perspektivische Ansicht einer Bedienvorrichtung 10 für einen höhenverstellbaren Tisch gemäß dem Stand der Technik. Die Bedienvorrichtung umfasst eine Steuereinheit 12, einen Handschalter 14 und ein Kabel 15. Um eine Konfiguration der Bedienvorrichtung 10 vorzunehmen, ist ein Konfigurationsrechner 11 mit einer Steuereinheit 12 zum Ansteuern von zum Beispiel Motoren zur Höhen- und oder Neigungsverstellung einer Tischplatte über ein Human-Interface-Device (HID-)Kabel 13 verbunden. Weiterhin ist ein Handschalter 14 über ein Kabel 15 ebenfalls mit der Steuereinheit 12 verbunden. Mit dem Handschalter 14 lassen sich Verfahrparameter eines verstellbaren Tisches, wie zum Beispiel eine Höhe und/oder Neigung der Tischplatte einstellen. Hierzu können im Handschalter 14 Befehlstasten (nicht im Detail dargestellt) vorgesehen sein. Zur Konfiguration von Parametern dient eine Software auf dem Konfigurationsrechner 11, mittels derer Parameter, wie beispielsweise eine Empfindlichkeit der Kollisionserfassungseinrichtung, einstellbar sind. Im Konfigurationsmodus übernimmt die Software im Konfigurationsrechner 11 die Master-Kontrolle über die Steuereinheit 12. Der Handschalter 14 bleibt als Slave in dieser Konfiguration mit der Steuereinheit 12 verbunden und dem Konfigurationsrechner 11 untergeordnet.

Figur 2 zeigt die Bedienvorrichtung 10 von Figur 1 an einem Tisch 16. Der Tisch 16 weist eine Tischplatte 17 und Tischbeine 18 auf. Die Tischplatte 17 ist in ihrer Höhe und/oder ihrer Neigung verfahrbar, was durch den links neben der Tischplatte 17 gezeigten Pfeil angedeutet ist. Außerdem ist der Tisch 16 mit einer Kollisionserfassungseinrichtung (nicht explizit dargestellt) ausgestattet. Die Kollisionserfassungseinrichtung dient der Erkennung einer Kollision der Tischplatte 17 während eines Verfahrvorgangs mit einem Gegenstand oder einer Person und kann hierzu Sensoren 22, beispielsweise Beschleunigungssensoren aufweisen. Die Bedienvorrichtung 10 ist unterhalb der Tischplatte 17 angeordnet. Der Konfigurationsrechner 11 befindet sich zur Konfiguration temporär z.B. auf der Tischplatte 17 und ist mit der Steuereinheit 12 verbunden. Der Handschalter 14 ist unterhalb der Tischplatte 17 an einer vorderen Seite der Tischplatte 17 angeordnet. Wie auch in Figur 1 gezeigt, ist der Handschalter 14 mit der Steuereinheit 12 über ein Kabel 15 verbunden. Die Steuereinheit 12 dient der Steuerung des Tisches. Das Kabel 15 ist ebenfalls unterhalb der Tischplatte 17 angeordnet. Weiterhin ist ein Sensor 22 mit der Kollisionserfassungseinrichtung verbunden. Der Sensor 22 kann beispielsweise als Beschleunigungssensor und/oder Lagesensor ausgestaltet sein und dient dazu, bei einer Kollision der Tischplatte 17 während eines Verfahrvorgangs ein Signal an die Kollisionserfassungseinrichtung zu senden. Die Kollisionserfassungseinrichtung prüft, ob das Signal aus einer Kollision stammt. Hierzu kann die Kollisionserfassungseinrichtung beispielsweise überprüfen, ob das Signal einen vorgegebenen Schwellwert überschreitet. Bei positivem Ergebnis der Prüfung sendet die Kollisionserfassungseinrichtung ein Kollisionssignal an die Steuereinheit 12. Empfängt die Steuereinheit ein Kollisionssignal, unterbricht sie einen aktuellen Verfahrvorgang. Die Konfiguration der Steuereinheit 12 erfolgt in dem hier gezeigten Stand der Technik über den Konfigurationsrechner 11. Die Steuerung der Höhe des Tisches 16 erfolgt über den Handschalter 14 und die Steuereinheit 12.

Figur 3 zeigt eine perspektivische Ansicht einer Bedienvorrichtung 10 gemäß einer besonderen Ausführungsform der Erfindung. Die Bedienvorrichtung 10 umfasst eine Steuereinheit 12 und einen Handschalter 14, die mit einem Kabel 15 miteinander verbunden sind. Alternativ ist möglich, dass die Steuereinheit 12 und der Handschalter 14 über eine drahtlose Verbindung miteinander verbunden sind. Mit dem Handschalter 14 lassen sich Verfahrparameter eines verstellbaren Tisches 16 (siehe Figur 4), wie zum Beispiel eine Höhe und/oder eine Neigung des Tisches 16 einstellen. Ferner ist es in dieser Konfiguration ebenfalls möglich, eine Empfindlichkeit einer Kollisionserfassungseinrichtung des Tisches 16, und Parameter wie beispielsweise eine Verfahrgeschwindigkeit und/oder eine nicht zu unterschreitende minimale Tischhöhe mittels des Handschalters 14 einzustellen. Der Handschalter 14 ist mit einem Anzeigeelement 30 ausgestaltet. Ferner weist der Handschalter 14 Befehlstasten 32, 34 auf und kann eine Menütaste 36 aufweisen. Über das Anzeigeelement 30, die Befehlstasten 32, 34 und die Menütaste 36 lassen sich Einstellungen der Verfahrparameter sowie der Parameter vornehmen. Hierzu werden auf dem Anzeigeelement 30 Elemente aus einer intuitiven Menüführung dargestellt, die im Zusammenhang mit den Figuren 5 und 6 näher erläutert wird. Über den Handschalter 14 lassen sich erfindungsgemäß alle Verfahrparameter und Parameter der Steuereinheit 12 einstellen, so dass eine Konfiguration der Steuereinheit ohne den Anschluss eines externen Konfigurationsrechners möglich ist. Durch die einfache Bedienbarkeit des Handschalters kann die Einstellung auch vom Endanwender vorgenommen werden, sodass auf den Einsatz eines Tisch-Monteurs verzichtet werden kann.

Figur 4 zeigt eine Anordnung der erfindungsgemäßen Bedienvorrichtung 10 von Figur 3 an einem Tisch 16. Der Tisch 16 weist eine in der Höhe und/oder Neigung verstellbare Tischplatte 17, Tischbeine 18 und eine Kollisionserfassungseinrichtung (hier ebenfalls nicht gezeigt) auf. Eine Bedienvorrichtung 10 ist unter der Tischplatte 17 angeordnet und weist neben der Steuereinheit 12, dem Sensor 22 und dem Kabel 24 auch einen Handschalter 14 auf. Im Unterschied zum in Figur 2 gezeigten Stand der Technik weist die Bedienvorrichtung 10 keinen Konfigurationsrechner 11 auf. Ein Benutzer 24 kann sowohl Einstellungen der Verfahrparameter als auch Einstellungen der Parameter über den Handschalter 14 vornehmen. Der Sensor 22 kann beispielsweise außerhalb der Steuereinheit 12 oder innerhalb der Steuereinheit 12 angeordnet sein. Alternativ können mehrere Sensoren sowohl innerhalb als auch außerhalb der Steuereinheit 12 angeordnet sein. Die mehreren Sensoren können gleich oder unterschiedlich ausgestaltet sein. Der Sensor 22, bzw. jeder der mehreren Sensoren 22 kann beispielsweise einen Beschleunigungssensor und/oder einen Winkelsensor aufweisen und dazu eingerichtet sein, bei einer Kollision der Tischplatte 17 mit einem Gegenstand oder einer Person 24 ein Signal an die Kollisionserfassungseinrichtung zu senden. Die Kollisionserfassungseinrichtung prüft beispielsweise, ob das Signal einen vorgegebenen Schwellwert überschreitet, und sendet bei positivem Ergebnis ein Kollisionssignal an die Steuereinheit 12. Empfängt die Steuereinheit 12 ein Kollisionssignal, hält sie einen aktuellen Verfahrvorgang an. Ein Schwellwert für das Auslösen eines Kollisionssignals und das Anhalten eines Verfahrvorgangs kann vorzugsweise zwischen 20 und 200 N, besonders bevorzugt zwischen 50 und 150 N liegen.

Figur 5 zeigt ein Diagramm mit einer Abfolge von Zuständen verschiedener Einstellungen eines Handschalters 14 einer Bedienvorrichtung 10 gemäß einer besonderen Ausführungsform der Erfindung. Figur 6 zeigt ein Flussdiagramm der gleichen Ausführungsform in vereinfachter Darstellung. Der Handschalter 14 weist ein Anzeigeelement 30, eine Befehlstaste 'hoch' 32, eine Befehlstaste 'runter' 34, eine Menütaste 36 und Speicherpositionstasten 38 für Speicherpositionen 1 bis 4 auf. Mit den Speicherpositionstasten 38 können Positionseinstellungen des Tisches 16 gespeichert bzw. aufgerufen werden. Das Anzeigeelement 30 ist in dieser besonderen Ausführungsform der Erfindung als ein LC-Display ausgestaltet. Alternativ kann das Anzeigeelement 30 auch als LED-Display, OLED-Display oder in einer anderen Form ausgestaltet sein. Über das Anzeigeelement 30 lassen sich Elemente der Menüführung darstellen.

Im Folgenden wird die in Figur 5 dargestellte Menüführung erläutert. Fand über einen festgelegten Zeitraum keine Interaktion mit der Bedienvorrichtung 10 statt, befindet sich das Anzeigeelement 30 in dem in Figur 5 links dargestellten Startmenü 40. Das Anzeigeelement 30 zeigt eine Höhe der Tischplatte 17 in Zentimetern oder Zoll, entsprechend einer zuvor gewählten Einstellung, an. Durch Betätigen der Menütaste 36 gelangt man in das rechts neben dem Startmenü 40 dargestellte Hauptmenü 42. Das Anzeigeelement 30 zeigt ein zum Hauptmenü 42 zugehöriges Element der Menüführung an. Befindet man sich im Hauptmenü 42, lässt sich durch Betätigen einer der Befehlstasten 32, 34 eine von zumindest zehn verschiedenen Funktionen (F1 bis F10) wählen und mit der Menütaste 36 bestätigen. Zu jeder Funktion wird ein anderes Element der Menüführung auf dem Anzeigeelement 30 angezeigt. Nach der Bestätigung einer gewählten Funktion durch die Menütaste 36 gelangt man in das zur jeweiligen Funktion (F1 bis F10) zugehörige Untermenü 44. Die Funktionen umfassen:
Funktion 1: Einstellung Zoll/cm für die Anzeige der Tischhöhe im Startmenü,
Funktion 2: Einstellung der absoluten minimalen Tischhöhe,
Funktion 3: Zurücksetzen auf Werkeinstellung,
Funktion 4: Shelf- / Container- Stopp setzen,
Funktion 5: Shelf- / Container- Stopp löschen,
Funktion 6: Einstellung der Empfindlichkeit des internen Kollisionsschutzes von 0 (aus) bis 99 (sehr empfindlich) für die Verfahrrichtung 'oben',
Funktion 7: Einstellung der Empfindlichkeit des internen Kollisionsschutzes von 0 (aus) bis 99 (sehr empfindlich) für die Verfahrrichtung 'unten',
Funktion 8: Einstellung der Empfindlichkeit des Neigungssensors von 0 (aus) bis 99 (sehr empfindlich) für die Verfahrrichtung 'oben',
Funktion 9: Einstellung der Empfindlichkeit des Neigungssensors von 0 (aus) bis 99 (sehr empfindlich) für die Verfahrrichtung 'unten',
Funktion 10: Einstellung der Verfahrgeschwindigkeit in mm/s.

In dem zur jeweiligen Funktion zugehörigen Untermenü 44 lassen sich die zur der Funktion gehörenden Einstellungen durch Betätigen der Befehlstasten 32, 34 wählen. Auf dem Anzeigeelement 30 wird die Auswahl angezeigt. Durch Betätigen der Menütaste 36 wird die Auswahl bestätigt, und es wird wieder das Hauptmenü 42 angezeigt. Optional kann vorgesehen sein, dass wenn sich die Bedienvorrichtung 10 für eine vorgegebene Wartezeit im Untermenü 44 befindet, ohne dass eine Eingabe erfolgt, ebenfalls wieder das Hauptmenü 42 angezeigt wird, jedoch ohne geänderte Einstellungen zu übernehmen. Die vorgegebene Wartezeit kann beispielsweise 10 Sekunden betragen. Optional kann weiterhin vorgesehen sein, dass wenn sich die Bedienvorrichtung 10 im Hauptmenü 42 befindet und für eine zweite vorgegebene Wartezeit keine Eingabe erfolgt, ebenfalls wieder das Startmenü 40 angezeigt wird. Die zweite vorgegebene Wartezeit kann beispielsweise ebenfalls 10 Sekunden betragen.

Die aktuell gewählten Einstellungen der Höhe und/oder Neigung des Tisches 16 können auf einer der Speicherpositionstasten 38 gespeichert werden. Hierzu kann vorgesehen sein, dass eine der Speicherpositionstasten 38 für einen vorgegebenen Zeitraum betätigt wird. Der vorgegebene Zeitraum kann beispielsweise 3 Sekunden betragen. Ferner kann vorgesehen sein, dass durch kurzes Betätigen einer Speicherpositionstaste 38, auf der zuvor eine Einstellung gespeichert wurde, die Einstellungen der Höhe und/oder Neigung des Tisches 16 aufgerufen werden. Hierdurch werden die gespeicherten Einstellungen der Höhe und/oder Neigung des Tisches 16 an die Steuereinheit 12 übermittelt und die Steuereinheit fährt die Tischplatte 17 in die zuvor gespeicherte Position.

### Bezugszeichenliste:

- 10: Bedienvorrichtung
- 11: Konfigurationsrechner
- 12: Steuereinheit
- 13: HID-Kabel
- 14: Handschalter
- 15: Kabel
- 16: Tisch
- 17: Tischplatte
- 18: Tischbein
- 22: Sensor
- 24: Person
- 30: Anzeigeelement
- 32: Befehlstaste 'hoch'
- 34: Befehlstaste 'runter'
- 36: Menütaste
- 38: Speicherpositionstaste
- 40: Startmenü
- 42: Hauptmenü
- 44: Untermenü

## Patentansprüche

1. Bedienvorrichtung (10) für einen Tisch (16), der
eine in der Höhe und/oder Neigung verstellbare Tischplatte (17) und eine interne Kollisionserfassungseinrichtung zur Erfassung einer Kollision zwischen der Tischplatte (17) und einem Gegenstand oder einer Person (24) aufweist, wobei die Empfindlichkeit der Kollisionserfassungseinrichtung separat für die Verfahrrichtungen 'oben' und 'unten' einstellbar ist,
wobei die Bedienvorrichtung umfasst:
eine Steuereinheit (12), und
einen mit der Steuereinheit (12) verbundenen Handschalter (14), der ein Anzeigeelement (30), auf dem ein Element einer Menüführung darstellbar ist, undein oder mehrere Befehlstasten (32, 34), mit denen die Höhe und/oder Neigung des Tisches (16) über die Menüführung einstellbar ist, aufweist,
wobei mindestens eine der ein oder mehreren Befehlstasten (32, 34) mehrfach belegt ist und über die mehrfache Belegung der Befehlstasten (32, 34) Parameter des Tisches (16) einstellbar sind, wobei die Parameter eine Empfindlichkeit der Kollisionserfassungseinrichtung umfassen.

2. Bedienvorrichtung (10) nach Anspruch 1, wobei das Anzeigeelement (30) ein LC-Display aufweist.

3. Bedienvorrichtung (10) nach Anspruch 1 oder 2, wobei die Kollisionserfassungseinrichtung ferner einen Neigungssensor aufweist und die Empfindlichkeit des Neigungssensors separat für die Verfahrrichtungen 'oben' und 'unten' einstellbar ist.

4. Bedienvorrichtung (10) nach einem der vorhergehenden Ansprüche, wobei die Menüführung ein Startmenü (40), ein dem Startmenü (40) untergeordnetes Hauptmenü (42) und ein dem Hauptmenü (42) untergeordnetes Untermenü (44) aufweist.

5. Bedienvorrichtung (10) nach einem der vorhergehenden Ansprüche, wobei auf dem Anzeigeelement (30) die Tischhöhe in Zoll oder Zentimeter darstellbar ist.

6. Bedienvorrichtung (10) nach einem der vorhergehenden Ansprüche, wobei ein Parameter eine absolute minimale Tischplattenhöhe ist.

7. Bedienvorrichtung (10) nach einem der vorhergehenden Ansprüche, wobei ein Parameter eine absolute maximale Tischplattenhöhe ist.

8. Bedienvorrichtung (10) nach einem der vorhergehenden Ansprüche, wobei ein Parameter ein absoluter minimaler Neigungswinkel der Tischplatte ist.

9. Bedienvorrichtung (10) nach einem der vorhergehenden Ansprüche, wobei ein Parameter ein absoluter maximaler Neigungswinkel der Tischplatte ist.

10. Bedienvorrichtung (10) nach einem der vorhergehenden Ansprüche, wobei ein Parameter die Verfahrgeschwindigkeit der Tischplatte ist.

11. Bedienvorrichtung (10) nach einem der vorhergehenden Ansprüche, wobei die Menüführung über einen Eingabecode, beispielsweise eine PIN, geschützt ist.

12. Bedienvorrichtung (10) nach einem der vorhergehenden Ansprüche, wobei ein oder mehrere Funktionalitäten des Tisches (16), beispielsweise Hochfahren, Hinunterfahren und/oder Menübereiche, aktivierbar und deaktivierbar sind.

13. Bedienvorrichtung (10) nach einem der vorhergehenden Ansprüche, wobei die Identifikationsnummer der Steuerungsbox über die Menüführung abrufbar ist.

14. Bedienvorrichtung (10) nach einem der vorhergehenden Ansprüche, wobei ein oder mehrere Kommunikationsprotokolle, insbesondere WLAN und/oder Bluetooth, über die Menüführung aktivierbar sind.

15. Tisch (16), umfassend eine in der Höhe und/oder Neigung verstellbare Tischplatte (17), eine interne Kollisionserfassungseinrichtung zur Erfassung einer Kollision zwischen der Tischplatte (17) und einem Gegenstand oder einer Person (24) und eine Bedienvorrichtung (10) nach einem der vorhergehenden Ansprüche.

## Claims

1. Operating device (10) for a table (16), which has a table top (17) with an adjustable height and/or inclination and an internal collision detection device for detecting a collision between the table top (17) and an object or person (24), wherein the sensitivity of the collision detection device can be adjusted separately for the displacement directions 'up' and 'down',
wherein the operating device comprises:
a control unit (12), and
a manual switch (14) connected to the control unit (12), which has a display element (30) on which an element for menu navigation can be displayed, and one or more command buttons (32, 34) that allow the height and/or inclination of the table (16) to be adjusted using the menu navigation,
wherein at least one of the one or more command buttons (32, 34) is assigned multiple times and the multiple assignment of the command buttons (32, 34) can be used to adjust parameters of the table (16), wherein the parameters include a sensitivity of the collision detection device.

2. Operating device (10) according to Claim 1, wherein the display element (30) has an LC display.

3. Operating device (10) according to Claim 1 or 2, wherein the collision detection device also has an inclination sensor and the sensitivity of the inclination sensor can be adjusted separately for the displacement directions 'up' and 'down'.

4. Operating device (10) according to any one of the preceding claims, wherein the menu navigation has a start menu (40), a main menu (42) subordinate to the start menu (40) and a sub-menu (44) subordinate to the main menu (42) .

5. Operating device (10) according to any one of the preceding claims, wherein the table height in inches or centimetres can be displayed on the display element (30) .

6. Operating device (10) according to any one of the preceding claims, wherein one parameter is an absolute minimum table top height.

7. Operating device (10) according to any one of the preceding claims, wherein one parameter is an absolute maximum table top height.

8. Operating device (10) according to any one of the preceding claims, wherein one parameter is an absolute minimum inclination angle of the table top.

9. Operating device (10) according to any one of the preceding claims, wherein one parameter is an absolute maximum inclination angle of the table top.

10. Operating device (10) according to any one of the preceding claims, wherein one parameter is the displacement speed of the table top.

11. Operating device (10) according to any one of the preceding claims, wherein the menu navigation is protected by an input code, for example a PIN.

12. Operating device (10) according to any one of the preceding claims, wherein one or more functions of the table (16), for example, starting up, shutting down and/or menu panels, can be activated and deactivated.

13. Operating device (10) according to any one of the preceding claims, wherein the identification number of the control box can be retrieved via the menu navigation.

14. Operating device (10) according to any one of the preceding claims, wherein one or more communication protocols, in particular WLAN and/or Bluetooth, can be activated via the menu navigation.

15. Table (16), comprising a table top (17) with an adjustable height and/or inclination, an internal collision detection device for detecting a collision between the table top (17) and an object or a person (24) and an operating device (10) according to any one of the preceding claims.

## Revendications

1. Dispositif d'utilisation (10) pour une table (16) qui présente un plateau de table (17) réglable en hauteur et/ou en inclinaison et un moyen interne de détection de collision pour détecter une collision entre le plateau de table (17) et un objet ou une personne (24), dans lequel la sensibilité du moyen de détection de collision est réglable séparément pour les directions de déplacement « monter » et « descendre »,
le dispositif d'utilisation comprenant :
une unité de commande (12), et
un commutateur manuel (14) relié à l'unité de commande (12) et qui présente un élément d'affichage (30) sur lequel un élément d'une navigation de menu peut être représenté, et/ou une ou plusieurs touches de commande (32, 34) qui permettent de régler la hauteur et/ou l'inclinaison de la table (16) par l'intermédiaire de la navigation de menu,
dans lequel au moins l'une des une ou plusieurs touches de commande (32, 34) est affectée à plusieurs reprises, et l'affectation à plusieurs reprises des touches de commande (32, 34) permet de régler des paramètres de la table (16), les paramètres comprenant une sensibilité du moyen de détection de collision.

2. Dispositif d'utilisation (10) selon la revendication 1, dans lequel l'élément d'affichage (30) présente un affichage à cristaux liquides.

3. Dispositif d'utilisation (10) selon la revendication 1 ou 2, dans lequel le moyen de détection de collision présente en outre un capteur d'inclinaison, et la sensibilité du capteur d'inclinaison peut être réglée séparément pour les directions de déplacement « monter » et « descendre ».

4. Dispositif d'utilisation (10) selon l'une quelconque des revendications précédentes, dans lequel la navigation de menu présente un menu de démarrage (40), un menu principal (42) subordonné au menu de démarrage (40) et un sous-menu (44) subordonné au menu principal (42).

5. Dispositif d'utilisation (10) selon l'une quelconque des revendications précédentes, dans lequel la hauteur de table peut être représentée sur l'élément d'affichage (30) en pouces ou en centimètres.

6. Dispositif d'utilisation (10) selon l'une quelconque des revendications précédentes, dans lequel un paramètre est une hauteur de plateau de table minimale absolue.

7. Dispositif d'utilisation (10) selon l'une quelconque des revendications précédentes, dans lequel un paramètre est une hauteur de plateau de table maximale absolue.

8. Dispositif d'utilisation (10) selon l'une quelconque des revendications précédentes, dans lequel un paramètre est un angle d'inclinaison minimal absolu du plateau de table.

9. Dispositif d'utilisation (10) selon l'une quelconque des revendications précédentes, dans lequel un paramètre est un angle d'inclinaison maximal absolu du plateau de table.

10. Dispositif d'utilisation (10) selon l'une quelconque des revendications précédentes, dans lequel un paramètre est la vitesse de déplacement du plateau de table.

11. Dispositif d'utilisation (10) selon l'une quelconque des revendications précédentes, dans lequel la navigation de menu est protégée par un code à saisir, par exemple un PIN.

12. Dispositif d'utilisation (10) selon l'une quelconque des revendications précédentes, dans lequel une ou plusieurs fonctionnalités de la table (16), en particulier une montée, une descente et/ou des zones de menu peuvent être activées ou désactivées.

13. Dispositif d'utilisation (10) selon l'une quelconque des revendications précédentes, dans lequel le numéro d'identification du boîtier de commande peut être consulté par l'intermédiaire de la navigation de menu.

14. Dispositif d'utilisation (10) selon l'une quelconque des revendications précédentes, dans lequel un ou plusieurs protocoles de communication, en particulier WLAN et/ou Bluetooth, peuvent être activés par l'intermédiaire de la navigation de menu.

15. Table (16), comprenant un plateau de table (17) réglable en hauteur et/ou en inclinaison, un moyen interne de détection de collision pour détecter une collision entre le plateau de table (17) et un objet ou une personne (24), et un dispositif d'utilisation (10) selon l'une quelconque des revendications précédentes.
